# EUROPÄISCHE PATENTSCHRIFT

(11) **EP 1 183 396 B1**
(45) Veröffentlichungstag und Bekanntmachung des Hinweises auf die Patenterteilung: **03.12.2003**
(21) Anmeldenummer: 00926820.2
(22) Anmeldetag: 06.04.2000
(51) Int. Cl.: C21B 7/10, F27B 1/24

(54) **KÜHLPLATTE FÜR KÜHLSCHACHTÖFEN**
STAVE FOR COOL SHAFT KILNS
PLAQUE DE REFROIDISSEMENT POUR FOUR DROIT

(30) Priorität: 09.04.1999 DE 19915942; 13.01.2000 DE 10000987
(43) Veröffentlichungstag der Anmeldung: 06.03.2002
(73) Patentinhaber: SMS Demag Aktiengesellschaft, 40237 Düsseldorf (DE)
(72) Erfinder: HEINRICH, Peter, D-47608 Geldern (DE); HILLE, Hartmut, D-47447 Moers (DE)
(74) Vertreter: Valentin, Ekkehard, Dipl.-Ing.
(86) Internationale Anmeldenummer: EP0003063
(87) Internationale Veröffentlichungsnummer: WO00061821

(56) Entgegenhaltungen:
- DE-C- 4 035 893
- GB-A- 1 349 619
- GB-A- 2 137 326
- US-A- 4 342 118
- US-A- 5 426 664

## Beschreibung

Die Erfindung betrifft Kühlplatten vorzugsweise aus Kupfer oder einer niedrig legierten Kupferlegierung, (sog. "Staves"), für mit einer feuerfesten Auskleidung versehene Schachtöfen, insbesondere Hochöfen, mit von einem Kühlmittel beaufschlagbaren Kühlmittelkanälen, wobei mindestens die zum Ofeninneren gewandte Frontseite Nuten zur Aufnahme und Halterung von feuerfestem Material aufweist.

Es ist bekannt, derartige Kühlplatten mit einer Wasserkühlung zu versehen und sie aus Kupfer oder einer nur gering legierten Kupferlegierung herzustellen, um der abzuführenden Wärme einen geringen Widerstand zu bieten.

In der vorbekannten DE-PS 29 07 511 sind die Kühlkanäle in einem geschmiedeten oder gewalzten Rohblock als vertikal verlaufende Sackbohrungen vorgesehen, welche durch mechanische Tiefbohrungen eingebracht sind. Derartige Kühlplatten müssen eine verhältnismäßig große Dicke aufweisen, damit die Kühlkanäle noch genügend Wandstärke aufweisen, um den Betriebsdruck des Kühlmittels aufnehmen zu können. Kupferplatten der hierdurch erforderlichen Dicke sind des hohen Kupferpreises wegen kostspielig. Die Sackbohrungen weisen bei kreisförmigem Querschnitt nur die geringstmögliche innere Oberfläche auf. Dadurch steht zum Wärmeaustausch mit dem Kühlmittel nur wenig Fläche zur Verfügung, es wird nur eine mäßige Wärmeableitung erreicht. Dies bedingt hohe thermische Beanspruchungen der Kühlplatte und beeinflußt deren Standzeit unvorteilhaft.

Für Elektrolichtbogenöfen sind Kühlplatten durch die US-A-4,342,118 bekannt geworden, die aus zwei gewellten Metallprofilen bestehen, wobei die Wellenberge eines dünneren Profils mit den Wellentälern des gegenüber stehenden dickeren Profils verschweißt sind. Dadurch entsteht eine verhältnismäßig große Kühlplatte, in der sich ein Kühlmittelkanal mäanderförmig windet. In den Wellentälem der dickeren Profile sind eine große Anzahl von Metallstangen angeordnet, die dazu dienen, feuerfeste Spritzmassen zu haften. Mit derartig großen sich im Wesentlichen plan erstreckenden Kühlplatten lässt sich der in der Regel gekrümmte Innenraum von Öfen nur schlecht auskleiden. Hinzu kommt, dass die Metallstäbe zur Halterung des Schamotts aufwendig und teuer auf die Platten aufgeschweißt werden müssen und selbst nur schlecht zum Halten des Schamotts beitragen.

Die US-A-5,426,664 offenbart ebenfalls Kühlplatten für Elektrolichtbogenöfen, die aus einem an die Biegung des Ofens angepassten Kupferblech besteht, auf dessen Rückseite eine Vielzahl von Kühlkanäle enthaltene Blechstreifen aufgeschweißt ist. Diese ebenfalls eine große Erstreckung aufweisende Kühlplatte ist durch ihre vorgegebe Krümmung nur für Öfen mit einem ganz bestimmten Durchmesser einsetzbar. Eine universelle Einsatzbarkeit ist nicht gegeben. Auch diese Kühlplatte weist eine Vielzahl von aufgesetzten Blöcken auf, die verhindern sollen, dass der an der Innenwand angebrachte Schamott von der Kühlplatte abrutscht.

Der Erfindung liegt daher die Aufgabe zugrunde, Kühlplatten der gattungsgemäßen Art so auszubilden, daß sie mit geringerem Material- und Fertigungsaufwand herzustellen und einfacher zu montieren sind als die bisher bekannten, und daß mit ihnen höhere Kühlleistungen bei geringerem Kühlmittel-Durchsatz erbracht werden können, wobei die Eigenerwärmung derartig begrenzt ist, daß sich wesentlich längere Standzeiten erreichen lassen.

Zur Lösung dieser Aufgabe wird eine Kühlplatte gemäß Anspruch 1 vorgeschlagen, die sich von derjenigen nach der benannten US-A-4 342 118 durch die Merkmale des kennzeichnenden Teils des Anspruch 1 unterscheidet.

Zur Bildung einer geschlossenen Auskleidung des Schachtofens können die erfindungsgemäßen Kühlplatten so verlegt werden, daß benachbarten sich die seitlich des Kühlkanals liegenden Randbereiche der Kühlplatten jeweils überlappen.

Vorteilhafte und zweckmäßige Weiterbildungen des Gegenstandes der Erfindung sind in den Unteransprüchen gekennzeichnet.

Erläutert wird die Erfindung anhand der Beschreibung eines Ausführungsbeispieles in Verbindung mit dieses darstellenden Zeichnungen. Es zeigen hierbei:
- Figur 1: einen mittigen Querschnitt durch die Kühlplatte;
- Figur 2: einen im Bereich eines der Rohranschlußstücke geführten Querschnitt durch die Kühlplatte,
- Figur 3: einen zweifach unterbrochenen Längsschnitt durch eine in einer Schachtofenwandung montierten Kühlplatte und,
- Figur 4: die Rückansicht der Kühlplatte.

In Figur 1 ist ein in die Mitte der Länge gelegter Querschnitt einer Kühlplatte dargestellt, die ein zum Ofeninneren gewendetes Geweletes Walzprofil 1 zeigt, das aus Kupfer oder einer Kupferlegierung besteht. Bei diesem Walzprofil 1 in Form eines Schildes sind in die freie Oberfläche quer verlaufende Nute 4 mit eingewalzt, die beim Abschluß der Montage das Auftragen feuerfester Stampf- oder Spritzmassen erleichtern, und die später das Anhaften von Möllerbestandteilen begünstigen. Um einen leistungsfähigen Kühlkanal 2 zu schaffen, ist ein weiteres Walzprofil 3 durch Schweißnähte 13 mit dem Walzprofil 1 verbunden. Dieses ergänzende Walzprofil 3 ist ebenfalls muldenartig gewalzt und schmäler als das andere Walzprofil 1 ausgebildet und erstreckt sich zwischer etwa geraden Randbereiden des Walzprofils 1. Außerdem enthältes über wesentliche Teile seiner Länge einen von seiner Mitte aus sich senkrecht erstreckenden Steg 5, der einerseits die Stabilität der gesamten Kühlplatte erhöht, und der andererseits deren Montage erleichtert.

Zur Montage wird an der Innenwand 9 des Schachtofens eine Halterung 8 befestigt, im Ausführungsbeispiel verschweißt, die mit Bohrungen 6 versehen ist. Zur Montage genügt es dann, den Steg 5 in die Halterung 8 einzuführen und von der Seite her eine mit der Bohrung 6 in der Halterung 8 fluchtende Bohrung 6' in den Steg 5 einzubringen. Die eigentliche Verbindung wird durch Einschieben und Sichern des Bolzens 7 in die Bohrungen 6, 6' hergestellt. Anschließend kann die Kühlplatte mit der Hinterfüllmasse 10 vergossen werden und dann, in der Figur 1 nicht dargestellt, die Oberfläche des Schildes 1 der Kühlplatte mit einer feuerfesten Stampf- oder Spritzmasse abgedeckt werden.

Die Figur 2 zeigt ebenfalls einen Querschnitt durch die Kühlplatte, jedoch in deren Endbereich. Hier sind wieder die beiden Walzprofile 1 und 3 gezeigt, die durch Schweißnähte 13 miteinander fest und dicht verbunden sind. In eine im Walzprofil 3 vorgesehene Bohrung ist das eine Ende eines Rohranschlußstückes 12 eingeschoben und mit dem Walzprofil 3 fest und dicht durch eine Schweißnaht 14 verbunden. Ein entsprechender Längsschnitt, der insbesondere beide Enden mit Kappen 11 und Rohranschlußstücken 12 zeigt, ist in Figur 3 dargestellt.

Die Kühlplatte wird in der Praxis nicht einzeln verwendet, sie ist als Modul gedacht, das zu größeren Kühlflächen zusammenstellbar ist. Die Montage der Kühlrelemente erfolgt hierbei in einer Weise, daß der seitlich des Kühlkanals liegende Randbereich einer Kühlplatte, die hierbei nur ein Element der Kühlfläche darstellt, den entsprechenden Randbereich der benachbarten Kühlplatte überlappt. Auf diese Weise kann auch in konischen Teilen eines Hochofenpanzers, beispielsweise Rast, Schacht oder dergleichen, ein Ausgleich der unterschiedlichen Durchmesser bzw. Umfänge des Panzers erfolgen, ohne daß die Breiten-Abmessungen der Kühlplatte entsprechend der Konusform angepaßt werden müssen.

Die Verschweißung des Walzprofils 1 mit dem ergänzenden Walzprofil 3 zur Kühlplatte bzw. zum modularen Kühlelement erfolgt vorzugsweise kontinuierlich auf einem entsprechenden Schweißautomaten, so daß eine gleichmäßige, fehlerfreie und flüssigkeitsdichte Ausbildung der Schweißnaht gewährleistet ist. Während aus Wärmeleitgründen das Walzprofil 1 aus Kupfer oder einer kupferreichen Legierung gefertigt ist, können für das ergänzende Walzprofil 3 auch billigere Werkstoffe herangezogen werden, die gegebenenfalls den Vorteil höherer Festigkeit aufweisen. Wesentlich ist nur, daß sich die beiden Walzprofile 1 und 2 gut und leicht verschweißen lassen.

### Bezugszeichenliste

- 1.: Walzprofil
- 2.: Kühlkanal,
- 3.: ergänzende Walzprofile
- 4.: Nut
- 5.: Steg
- 6.: Bohrung
- 7.: Bolzen
- 8.: Halterung
- 9.: Innenwand
- 10.: Hinterfüllmasse
- 11.: Kappe
- 12.: Rohranschlußstück
- 13.: Schweißnaht
- 14.: Schweißnaht

## Patentansprüche

1. Kühlplatte für mit einer feuerfesten Auskleidung versehene Schachtöfen, insbesondere Hochöfen, gebildet aus zwei miteinander unter Bildung eines dazwischen liegenden Kühlmittelkanals (2) verschweißten gewellten Walzprofilen (1, 3), vorzugsweise aus Kupfer oder einer niedrig legierten Kupferlegierung, wobei der Kühlmittelkanal (2) an den Enden der Walzprofile (1, 3) durch Kappen (11 ) abgeschlossen ist und mindestens das eine Walzprofil (1) an seiner dem Ofeninneren zuzuwendenden Seite Nuten (4) zur Aufnahme und Halterung von feuerfestem Material aufweist, **dadurch gekennzeichnet, daß** beide Walzprofile (1, 3) nur eine Mulde aufweisen, wobei sich die beiden Mulden zu einem in einer einzigen Richtung sich erstreckenden Kühlmittelkanal (2) ergänzen und das nach außen zuzuwendende Walzprofil (3) schmäler als das andere Walzprofil (1) und zwischen etwa geraden Randbereichen des letzteren angeordnet ist, sowie Bohrungen mit darin eingeschweißten Rohranschlußstücken (12) aufweist.

2. Kühlplatte nach Anspruch 1,
**dadurch gekennzeichnet,**
**daß** das rückseitige ergänzende Walzprofil (3) mit einem vom Walzprofil (1) fortweisenden Steg (5) ausgestattet ist.

3. Kühlplatte nach Anspruch 2,
**dadurch gekennzeichnet,**
**daß** die Innenwand (9) des Schachtofens mit Stege (5) umfassenden Halterungen (8) verbindbar ist, daß die Halterungen (8) und der Steg (5) miteinander fluchtende Bohrungen (6, 6') aufweisen, die von Bolzen (7) durchdrungen sind.

4. Kühlplatte nach einem der Ansprüche 1 bis 3,
**dadurch gekennzeichnet,**
**daß** die Nuten (4) an der Frontfläche des Walzprofils (1) im Einbau zustand horizontal sind.

5. Kühlplatte nach mindestens einem der Ansprüche 1 bis 4,
**dadurch gekennzeichnet,**
**daß** im Bereich der Mulde die Frontfläche des Walzprofils (1) mit einer vorzugsweise eingewalzten Textur versehen ist.

## Claims

1. Cooling plate for a shaft furnace, particularly a blast furnace, provided with a refractory lining, the cooling plate being formed from two corrugated rolled profiles (1, 3), preferably of copper or a low-alloyed copper alloy, which are welded together with formation of a coolant channel (2) disposed therebetween, wherein the coolant channel (2) is closed at the ends of the rolled profiles (1, 3) by caps (11 ) and at least the one rolled profile (1) has at its side, which faces the furnace interior, grooves (4) for reception and mounting of refractory material, **characterised in that** the two rolled profiles (1, 3) have only one trough, wherein the two troughs complement one another to form a coolant channel (2) extending in a single direction and the rolled profile (3), which faces outwardly, is narrower than the other rolled profile (1) and is arranged between approximately straight edge regions of the latter, as well as has bores with pipe connection members (12) welded therein.

2. Cooling plate according to claim 1, **characterised in that** the complementing rolled profile (3) at the rear side is equipped with a web (5) pointing away from the rolled profile (1).

3. Cooling plate according to claim 2, **characterised in that** the inner wall (9) of the shaft furnace is connectible with mounts (8) comprising webs (5) and that the mounts (8) and the web (5) have mutually aligned bores (6, 6') which are penetrated by bolts (7).

4. Cooling plate according to one of claims 1 to 3, **characterised in that** the grooves (4) at the front surface of the rolled profile (1) are horizontal in the installed state.

5. Cooling plate according to at least one of claims 1 to 4, **characterised in that** in the region of the trough the front surface of the rolled profile (1) is provided with a texture which is preferably rolled in.

## Revendications

1. Plaque de refroidissement pour un four droit pourvu d'un revêtement réfractaire, en particulier un haut-fourneau, formé à partir de deux profilés laminés (1, 3) ondulés soudés l'un à l'autre en formant entre eux un canal (2) pour un agent de refroidissement, de préférence en cuivre ou en alliage de cuivre faiblement allié, le canal (2) pour un agent de refroidissement étant fermé aux extrémités des profilés laminés (1, 3) par des capuchons (11) et au moins l'un profilé laminé (1) présentant des rainures (4) sur son côté face à l'intérieur du four, destinées à recevoir et fixer le matériau réfractaire, **caractérisée en ce que** les deux profilés laminés (1, 3) ne présentent qu'une seule cavité, les deux cavités se complétant de manière à former un canal (2) pour agent de refroidissement s'étendant dans un seul sens et le profilé laminé (3) tourné vers l'extérieur étant plus étroit que l'autre profilé laminé (1) et étant disposé entre les zones de bord droits de ce dernier, et présentant également des trous comportant des raccords tubulaires (12) qui y sont soudés.

2. Plaque de refroidissement selon la revendication 1, **caractérisée en ce que** le profilé laminé (3) complétant la face arrière est équipé d'une âme (5) s'écartant du profilé laminé (1).

3. Plaque de refroidissement selon la revendication 2, **caractérisée en ce que** la paroi intérieure (9) du four droit peut être raccordée avec des dispositifs de fixation agrippant les âmes (5), **en ce que** les dispositifs de fixation (8) et l'âme (5) présentent des trous (6, 6') alignés l'un sur l'autre, qui sont traversés par des boulons (7).

4. Plaque de refroidissement selon l'une quelconque des revendications 1 à 3, **caractérisée en ce que** les rainures (4) sur la face frontale du profilé laminé (1) sont horizontales à l'état monté.

5. Plaque de refroidissement selon l'une quelconque des revendications 1 à 4, **caractérisé en ce que** la face frontale du profilé laminé (1) est pourvue dans la zone de la cavité d'une texture de préférence réalisée par laminage.
